# EUROPÄISCHE PATENTSCHRIFT

(11) **EP 1 066 466 B1**
(45) Veröffentlichungstag und Bekanntmachung des Hinweises auf die Patenterteilung: **16.10.2002**
(21) Anmeldenummer: 99915701.9
(22) Anmeldetag: 24.03.1999
(51) Int. Cl.: F02M 59/44, F02M 61/16

(54) **HOCHDRUCK-KOLBENZYLINDEREINHEIT**
HIGH-PRESSURE PISTON CYLINDER UNIT
UNITE CYLINDRE-PISTON HAUTE PRESSION

(30) Priorität: 26.03.1998 DE 19813454; 07.05.1998 DE 19820264
(43) Veröffentlichungstag der Anmeldung: 10.01.2001
(73) Patentinhaber: MTU Friedrichshafen GmbH, 88040 Friedrichshafen (DE); L'Orange GmbH, 70405 Stuttgart (DE)
(72) Erfinder: DANCKERT, Bernd, D-88074 Meckenbeuren (DE); VON BISCHOPINCK, Rainer, D-88045 Friedrichshafen (DE); SCHEIBE, Wolfgang, D-71642 Ludwigsburg-Poppenweiler (DE); WAGNER, Bernd, D-71640 Ludwigsburg (DE)
(86) Internationale Anmeldenummer: EP9902010
(87) Internationale Veröffentlichungsnummer: WO99049209

(56) Entgegenhaltungen:
- EP-A- 0 753 658
- WO-A-89/10479
- DE-A- 4 139 907
- US-A- 3 398 936

## Beschreibung

Die Erfindung betrifft eine Hochdruck-Kolbenzylindereinheit, insbesondere einer Einspritzpumpe oder eines Einspritzventils für eine Brennkraftmaschine, insbesondere für hohe Hubzyklenzahlen, wie im Oberbegriff des Anspruchs 1 vorausgesetzt.

Bei einer solchen Hochdruck-Kolbenzylindereinheit, welche einer großen Zahl von Hubzyklen ausgesetzt ist, wie es insbesondere bei einer Einspritzpumpe oder einem Einspritzventil für eine Brennkraftmaschine der Fall ist, ist allgemein ein Kolben vorhanden, welcher in einer Zylinderbohrung geführt ist, und welcher einer hohen Druckdifferenz ausgesetzt ist. Der in der Zylinderbohrung geführte Kolben dient entweder der Förderung des in den Brennraum der Brennkraftmaschine einzuspritzenden Kraftstoffs, wie im Falle einer Einspritzpumpe, oder im Falle eines Einspritzventils dazu, unter Beaufschlagung durch den unter hohem Druck zugeführten einzuspritzenden Kraftstoff das Einspritzventil zu öffnen, typischerweise indem der Kolben eine damit gekoppelte oder materialeinstückig damit ausgebildete Düsennadel aus dem Ventilsitz eines Nadelventils abhebt und damit einen Einspritzquerschnitt zum Einspritzen des Kraftstoffs in den Brennraum der Brennkraftmaschine freigibt.

Bei einer derartigen Hochdruck-Kolbenzylindereinheit besteht der Umstand, daß wegen letztlich nicht vermeidbarer Fertigungstoleranzen eine Deaxierung des Kolbens in der Zylinderbohrung auftritt, was zur Folge hat, daß die Druckverteilung über dem Kolbenumfang wegen sich über dem Kolbenumfang unterschiedlich einstellenden Spaltweiten nicht gleichmäßig ist, und sich daraus eine resultierende Radialkraft ergibt, die in Richtung der Deaxierung wirkt. Die dadurch bedingte einseitige Anpressung des Kolbens in seiner Führung führt zu Verschleiß in der Anlagefläche.

Im Falle eines Common-Rail-Kraftstoffeinspritzsystems, bei welchem der einzuspritzende Kraftstoff unter hohem Druck in einem Speicher vorgehalten und über einen permanent von dem unter hohem Druck stehenden Kraftstoff beaufschlagten Kraftstoffinjektor in den Brennraum der Brennkraftmaschine eingespritzt wird, ist die Verschleißgefahr besonders hoch. Bei permanent wirkenden hohen Drücken kommt nämlich beanspruchungserschwerend hinzu, daß die aus den Druckkräften resultierenden Radialkräfte während der gesamten Hubphase in voller Höhe wirken, anders als bei einem konventionellen Einspritzsystem, bei dem der Hub jedenfalls zum Teil noch in der Druckaufbauphase, also bei gegenüber dem maximalen Einspritzdruck erniedrigten Drücken erfolgt. Dadurch, daß der zur Betätigung des Einspritzventils eines Common-Rail-Kraftstoffinjektors dienende Kolben, der typischerweise mit der Ventilnadel des Einspritzventils gekoppelt oder mit dieser materialeinstückig ausgebildet ist, dem anstehenden hohen Kraftstoffdruck permanent ausgesetzt ist, entsteht bei einer Deaxierung der Düsennadelführung zum Düsennadelsitz bzw. des Kolbens in der Zylinderbohrung eine permanente, über dem Kolbenumfang unsymmetrische Leckströmung. Ferner wirken aufgrund der hohen Drücke hohe, die Deaxierung verstärkende Radialkräfte, die während der gesamten Hubphase vorhanden sind, also insbesondere auch schon zu Beginn der Hubphase. Diese Radialkräfte können zum Anlaufen oder Anreiben und zu starkem Verschleiß der Düsennadel in der Düsennadelführung bzw. des Kolbens in der Zylinderbohrung führen.

Aus der DE 38 24 467 C2 ist ein Einspritzventil für eine Brennkraftmaschine bekannt, bei welchem die Ventilnadel zweiteilig durch eine Hohlnadel und eine in einer Innenbohrung der Hohlnadel geführte Ventilnadel gebildet ist. Die Hohlnadel weist im Bereich ihrer Spitze eine Anzahl von in Umfangsrichtung verlaufenden Nuten auf, welche in Längsrichtung der Ventilnadel um einen Abstand von ungefähr der Größenordnung des Durchmessers der Ventilnadel beabstandet sind und eine Breite und Tiefe aufweisen, die etwa einem Zehntel des Ventilnadeldurchmessers entsprechen.

Weiterhin ist aus MTZ 55 (1994) 9, Seite 502, Spalte 3 und Seite 511, Spalte 1 die Verwendung von Titan-Nitrit-Beschichtungen für die Kolben von Kraftstoffeinspritzpumpen für Dieselgroßmotoren bekannt, um das "Festfressen" des Kolbens zu verhindern.

Aus der EP 0 565 742 A1 sind Verfahren zur Feinbearbeitung von Werkstückoberflächen, insbesondere von Wandungen der Bohrungen im Zylinder eines Verbrennungsmotors bekannt, bei denen in der Oberfläche durch Strahlbehandlung, insbesondere mittels eines Lasers nach einem vorgegebenen Muster angeordnete Riefen erzeugt werden, welche als Schmiermittelreservoir dienen sollen.

Schließlich ist aus der EP 0 419 999 B1 ein Verfahren zur Bearbeitung von durch Reibung hochbeanspruchten Flächen in Brennkraftmaschinen, insbesondere der Zylinderlaufflächen von Kolbenmotoren bekannt, bei dem die Fläche gehont und zusätzlich einer Laserstrahlbehandlung unterzogen wird, wobei die Laserbehandlung zum Abdampfen von herausragenden Rauhigkeitsspitzen oder Verschuppungen dient, um eine glattere Oberfläche zu erreichen.

Aus der US 3,398,936 geht ein Einspritzventil für eine Brennkraftmaschine als bekannt hervor, bei der die Düsennadel in der Führungsfläche mit ringförmigen oder in Form eines Gewindes ausgebildeten Nuten ausgeführt ist. Die Nutabstände werden offensichtlich an der Eigenfrequenz der Düsennadel orientiert, um Schwingungen der Düsennadel beim Aufschlag in ihrem Sitz zu dämpfen und um Nachspritzen zu verhindern. Außerdem soll auch Reibung und Verschleiß vermieden werden und eine Zentrierung der Düsennadel erreicht werden, um Abnutzung durch Reibung und ein Fressen der Düsennadel zu vermeiden. Die Nuten können auch in der Führungsbohrung angeordnet sein. In einem Ausführungsbeispiel sind eine Zahl von fünf ringförmigen Nuten entlang der Längsachse des Führungszapfens angegeben. Die Zentrierung und Verschleißminderung soll offensichtlich dadurch erreicht werden, dass in den Nuten anwesender Kraftstoff eine Schmierwirkung ausübt. Außerdem dienen die Nuten dazu, metallische Abriebpartikel aufzunehmen und dadurch weiteren Abrieb zu vermeiden.

In der WO 89/10479 ist eine Hochdruck-Kolben-Zylindereinheit, insbesondere für eine Hochdruckpumpe als Einspritzpumpe eines Dieselmotors dargestellt. Um die Gefahr des Festfressens des Kolbens zu verhindern, wird der Grenzspalt zwischen Kolbenmantelfläche und Zylinderfläche erweitert. In einem Ausführungsbeispiel geschieht dies dadurch, dass eine oder mehrere voneinander beabstandete Umfangsnuten in der Mantelfläche des Kolbens und/oder in der Zylinderfläche ausgeführt werden. Wenn der Kolben während des Betriebs eine exzentrische Lage einnimmt, wird der sich auf der Seite des vergrößerten Grenzspalts aufbauende Druck durch die Umfangsnuten auf den gesamten Umfang des Grenzspalts verteilt, wodurch exzentrisch wirkende Kräfte vermieden werden. In einem Ausführungsbeispiel sind im Bereich der Mantelfläche des Druckrandes drei voneinander beabstandete Umfangsnuten oder weniger vorgesehen. Die Nuten liegen offensichtlich weit auseinander. Nachteilig ist, dass Verschleiß und Fressen nicht verhindert wird, da in den überwiegenden Gleitflächenbereichen des Kolbens kein Schmierfilm aufgebaut wird.

In der DE 41 39 907 A1 ist eine Hochdruck-Kraftstoffeinspritzeinrichtung beschrieben, bei der eine Labyrinthdichtung in Form von Ringnuten in der Mantelfläche eines Kolbens oder in der Innenwandfläche der dem Kolben zugeordneten Zylinderbohrung angeordnet ist. Mit dieser Dichtung soll eine Spaltströmung vermindert werden, wobei nachteilig ist, dass aufgrund der Dichtung der Zutritt von Kraftstoff zu den Führungsflächen vermindert wird.

Die Aufgabe der Erfindung ist es, eine Hochdruck-Kolbenzylindereinheit, insbesondere für eine Einspritzpumpe oder ein Einspritzventil für eine Brennkraftmaschine anzugeben, bei welcher eine geringere Gefahr des Verschleißes eines in einer Zylinderbohrung geführten Kolbens durch Deaxierung besteht.

Weiterhin soll durch die Erfindung ein Verfahren zur Herstellung einer solchen Hochdruckeinheit angegeben werden.

Diese Aufgabe wird durch die in den Ansprüchen angegebene Hochdruck-Kolbenzylindereinheit bzw. durch das in den Ansprüchen angegebene Verfahren zur Herstellung einer solchen gelöst, wobei jeweilige vorteilhafte Ausgestaltungen in den Unteransprüchen angegeben sind.

Durch die Erfindung wird eine Hochdruck-Kolbenzylindereinheit, insbesondere eine Einspritzpumpe oder ein Einspritzventil für eine Brennkraftmaschine, insbesondere für eine hohe Hubzyklenzahl geschaffen, bei der ein in einer Zylinderbohrung geführter Kolben auf einer Seite einem hohen Druck und damit einer hohen Druckdifferenz ausgesetzt ist, wobei erfindungsgemäß zumindest in einem Teil der Führungsfläche des Kolbens oder der Zylinderbohrung in einem geringen Abstand zueinander verlaufende feine Rillen ausgebildet sind. Die in der Führungsfläche ausgebildeten Rillen weisen eine Breite b von zwischen 5 bis 100 µm auf. Der Abstand der Rillen zueinander beträgt 0,05 bis 1 mm.

Ein Vorteil der erfindungsgemäß ausgebildeten Führungsfläche des Kolbens besteht darin, daß durch die Rillen ein hydraulischer Druckausgleich am Umfang der Führung erfolgt und damit das einseitige Anliegen des Kolbens in der Zylinderbohrung verhindert oder zumindest die Anpresskräfte herabgesetzt werden. Als weiterer Vorteil ergibt sich, daß die Leckströmung nach zentrischer Ausrichtung des Kolbens in Längsrichtung der Führungsfläche des Kolbens verringert und damit der hydraulische Wirkungsgrad der Einheit verbessert wird. Eine Verminderung der Leckströmung kommt aber auch schon allein dadurch zustande, daß die quer zur Richtung der Leckströmung verlaufenden Rillen wie eine Labyrinthdichtung wirken. Als weiterer Vorteil ist zu sehen, daß das in den Rillen anwesende Fluid die Anlageflächen benetzt, wodurch ein Schmierungseffekt erzielt wird.

Vorzugsweise ist die Breite b der Rillen zwischen 10 bis 40 µm. Die Tiefe t der Rillen beträgt vorteilhafterweise zwischen 3 bis 50 µm, vorzugsweise zwischen 10 bis 30 µm.

Vorzugsweise beträgt der Abstand a der Rillen zwischen 0,1 bis 0,3 mm.

Gemäß einer vorteilhaften Ausgestaltung entspricht die Breite b einer Rille im wesentlichen deren Tiefe t.

Weiterhin von Vorteil ist es, wenn das Verhältnis der Tiefe t der Rille zum Nenndurchmesser D der Führungsfläche zwischen 1/200 und 1/1000 beträgt.

Gemäß einer Ausführungsform der Erfindung sind die Rillen in Umfangsrichtung der Führungsfläche verlaufend ausgebildet.

Gemäß einer Weiterbildung hiervon können die Rillen mit in Längsrichtung der Führungsfläche variierendem Abstand a ausgebildet sein.

Gemäß einer anderen Ausgestaltung der Erfindung ist es vorgesehen, daß die Rillen in Längsrichtung der Führungsfläche verlaufend ausgebildet sind.

Gemäß einer anderen Ausgestaltung der Erfindung ist es vorgesehen, daß die Rillen unter einem Winkel zur Längsrichtung der Führungsfläche verlaufend ausgebildet sind.

Gemäß einer Weiterbildung hiervon können die Rillen eine in Längsrichtung der Führungsfläche variierende Steigung aufweisen.

Gemäß einer anderen, herstellungstechnisch sehr vorteilhaften Ausgestaltung der Erfindung ist es vorgesehen, daß die Rillen durch eine Schraubenlinie gebildet sind.

Dies kann dadurch weitergebildet sein, daß die Schraubenlinie mehrgängig ist.

Die Schraubenlinie kann eine in Längsrichtung der Führungsfläche variierende Steigung haben.

Gemäß noch einer anderen Ausgestaltung der Erfindung ist es vorgesehen, daß die Rillen ' unter unterschiedlichen Winkeln zur Längsrichtung der Führungsfläche kreuzweise verlaufend ausgebildet sind.

Dies kann dadurch weitergebildet sein, daß die Rillen mit in Längsrichtung der Führungsfläche variierender Steigung ausgebildet sind.

Bei den vorgenannten Ausführungsformen kann es von Vorteil sein, den Abstand a der Rillen in Längsrichtung der Führungsfläche so vorzusehen, daß er im wesentlichen dem Betriebshub des Kolbens in der Zylinderbohrung entspricht.

Gemäß einer weiteren Ausgestaltung der Erfindung können mehrere der vorgenannten Muster zur Bildung der Rillen kombiniert werden.

Gemäß einer Ausführungsform der Erfindung ist es vorgesehen, daß die Rillen in einem an die Seite hohen Drucks des Kolbens anschließenden Bereich der Führungsfläche ausgebildet sind.

Alternativ hierzu können die Rillen über den gesamten Bereich der Führungsfläche ausgebildet sein.

Von besonderem Wert ist die Erfindung bei einer Hochdruck- Kolbenzylindereinheit, die Bestandteil eines Kraftstoffinjektors eines Common-Rail-Einspritzsystems ist, bei dem der Kolben zur Betätigung des Einspritzventils des Kraftstoffinjektors dient, und wobei die Druckdifferenz permanent an dem Kolben anliegt. Bei einem solchen permanent vom Kraftstoffdruck beaufschlagten Bauteil kann eine ständige Deaxierung, also von Anfang der Bewegung des Kolbens in der Zylinderbohrung an auftreten, weshalb durch die Erfindung hier mit besonderem Vorteil eine wesentliche Verschleißminderung erreicht werden kann.

Bei einer solchen, als Bestandteil eines Common-Rail-Einspritzsystems dienenden Hochdruckeinheit ist der Kolben vorteilhafterweise materialeinstückig an der Düsennadel des Einspritzventils ausgebildet, wobei der Kolben eine Schulter aufweist, die permanent vom Kraftstoffdruck des Common-Rail-Einspritzsystems beaufschlagt ist.

Vorteilhafterweise sind erfindungsgemäß die Rillen an der sich an die vom Kraftstoffdruck beaufschlagte Schulter anschließenden, als Führungsfläche dienenden Mantelfläche des Kolbens ausgebildet.

Das erfindungsgemäße Verfahren zur Herstellung einer Hochdruckeinheit der Erfindung sieht es vor, daß die Rillen durch spanende Bearbeitung, beispielsweise Feindrehen erzeugt werden.

Ein alternatives Verfahren, welches von besonderem Vorteil ist, sieht es vor, die Rillen durch Strahlbearbeitung zu erzeugen.

Eine solche Strahlbearbeitung erfolgt vorteilhafterweise insbesondere durch Lasergravur.

Eine vorteilhafte Weiterbildung des erfindungsgemäßen Verfahrens sieht es vor, daß, nachdem das Erzeugen der Rillen erfolgt ist, ein Läppen oder Feinschleifen der Führungsfläche vorgenommen wird. Dem Erzeugen der Rillen kann aber auch eine Feinbearbeitung der Führungsfläche vorgeschaltet sein.

Im folgenden werden Ausführungsbeispiele der Erfindung anhand der Zeichnung erläutert.
Es zeigen:
- Figur 1: eine teilweise geschnittene Seitenansicht des Einspritzventils eines Kraftstoffinjektors eines Common-Rail-Einspritzsystems, welches gemäß einem Ausführungsbeispiel der Erfindung ausgebildet ist, wobei der Ausschnitt A vergrößert die in der Führungsfläche eines Kolbens des Einspritzventils vorgesehenen feinen Rillen zeigt;
- Figur 2: eine vergrößerte Ansicht der Düsennadel des Einspritzventils des in Figur 1 gezeigten Kraftstoffinjektors;
- Figur 3: einen stark vergrößerten Querschnitt durch die an der Führungsfläche des Kolbens der in Figur 2 gezeigten Düsennadel ausgebildeten feinen Rillen; und
- Figur 4: eine Figur 2 entsprechende Ansicht der Düsennadel des Einspritzventils mit vier Ausführungsbeispielen a) bis d) der Anordnung der Rillen an der als Führungsfläche dienenden Mantelfläche des Düsennadelkolbens.
- Figur 5: eine stark vergrößerte Ansicht der Führungsfläche des Kolbens mit als Schraubengewinde ausgebildeten Rillen.

Figur 1 zeigt eine Ansicht, teilweise im Querschnitt, der Einspritzdüse eines Kraftstoffinjektors für ein Common-Rail-Kraftstoffeinspritzsystem. Die mit dem Bezugszeichen 1 bezeichnete Einspritzdüse verfügt über ein Nadelgehäuse 2, in welcher eine Zylinderbohrung 3 vorgesehen ist. In dieser Zylinderbohrung 3 ist ein Kolben 5 geführt, der materialeinstückig mit einer Düsennadel 4 ausgebildet ist. Die Düsennadel 4 verfügt über eine Nadelspitze 8, welche mit einem Ventilsitz 9 zusammenwirkt. Im Bereich des Ventilsitzes 9 ist ein Einspritzquerschnitt 11 in Form von Einspritzöffnungen ausgebildet. Am Übergang von dem Kolben 5 zu der Düsennadel 4 ist eine Schulter 6 ausgebildet, welche im Bereich eines im Nadelgehäuse eingeformten Ringraums 12 liegt, in welchen ein Kraftstoffkanal 7 mündet. Der Kraftstoffkanal 7 führt zu einem Hochdruckspeicher des Common-Rail-Systems, in welchem einzuspritzender Kraftstoff unter hohem Druck vorgehalten wird. Zur Steuerung der Einspritzdüse 1 verfügt der Kraftstoffinjektor über ein in der Figur 1 nicht dargestelltes Betätigungselement elektromechanischer oder hydraulischer Art, wie es an sich wohlbekannt ist, durch welches der Kolben 5 im Sinne einer Bewegung nach oben freigegeben wird, so daß der in dem Ringraum 12 auf die Schulter 6 des Kolbens 5 wirkende Kraftstoffdruck ein Anheben der Düsennadel 4 und damit der Nadelspitze 8 aus dem Ventilsitz 9 und somit eine Freigabe des Einspritzquerschnitts 11 bewirkt.

Wie in dem mit A bezeichneten vergrößerten Ausschnitt zu sehen ist, sind in der Mantelfläche des Kolbens 5 in einem geringen Abstand zueinander verlaufende feine Rillen 10 ausgebildet. Diese Rillen 10 bewirken einerseits einen hydraulischen Druckausgleich über dem Umfang des Kolbens 5 in der durch die Zylinderbohrung 3 gebildeten Führung und verhindern damit eine einseitige Anlage des Kolbens 5 aufgrund des von dem Ringraum 12 her in den Spalt zwischen der Mantelfläche des Kolbens 5 und der Zylinderbohrung 3 eintretenden, unter hohem Druck stehenden Kraftstoffs bei Deaxierung der Düsennadelführung. Gleichzeitig wird eine unsymmetrische und somit verstärkte Leckströmung in Längsrichtung der Führung zwischen der Mantelfläche des Kolbens 5 und der Zylinderbohrung 3 verringert und somit der hydraulische Wirkungsgrad des Kraftstoffinjektors verbessert.

In Figur 2 ist die materialeinstückig mit dem Kolben 5 vorgesehene Düsennadel 4 vergrößert dargestellt. Der Kolben 5 hat einen Nenndurchmesser D, welcher bei dem dargestellten Ausführungsbeispiel 6,8 Millimeter beträgt. Von der Schulter 6 und damit von der von dem unter hohem Druck in dem Ringraum 12 befindlichen Kraftstoff beaufschlagten Seite des Kolbens 5 her sind über eine Länge 1 die Rillen 10 in Umfangsrichtung verlaufend an der Mantelfläche des Kolbens 5 ausgebildet. Bei dem dargestellten Ausführungsbeispiel beträgt diese Länge 1, über welche die Rillen 10 vorgesehen sind, zirka 22 mm.

In Figur 3 ist ein stark vergrößerter Querschnitt durch die Oberfläche des Mantels des Kolbens 5 dargestellt, welcher zwei Rillen 10 zeigt. Der Querschnitt der Rillen 10 hat bei dem dargestellten Ausführungsbeispiel eine im wesentlichen dreieckige Form. Die Breite b einer Rille beträgt beispielsweise 5 bis 100 µm, vorzugsweise zwischen 10 bis 40 µm. Bei dem dargestellten Ausführungsbeispiel beträgt die Rillenbreite b 30 µm. Die Rillentiefe t kann 3 bis 50 µm, vorzugsweise zwischen 10 bis 30 µm betragen. Bei dem dargestellten Ausführungsbeispiel beträgt die Tiefe t 15 µm. Der Abstand a zwischen zwei Rillen kann zwischen 0,05 bis 1 mm, vorzugsweise zwischen 0,1 bis 0,5 mm, vorzugsweise zwischen 0,1 bis 0,3 mm betragen. Bei dem dargestellten Ausführungsbeispiel beträgt der Abstand a 0,2 mm.

Das Verhältnis der Tiefe t der Rille 10 zum Nenndurchmesser D der Führungsfläche bzw. des Kolbens 5 beträgt erfindungsgemäß vorteilhafterweise zwischen 1/200 und 1/1000. Bei dem dargestellten Ausführungsbeispiel ist das genannte Verhältnis rund 1/450, was sich als besonders vorteilhaft erwiesen hat.

Der Querschnitt der Rillen 10 kann anstelle einer dreieckigen Form auch andere Formen annehmen, beispielsweise eine halbrunde Form.

Figur 4 zeigt nochmals eine Darstellung entsprechend Figur 2 und Beispiele a) bis d) der Strukturierung der Mantelfläche des Kolbens 5.

Gemäß dem Beispiel von Figur 4a) sind die Rillen 10 in Umfangsrichtung des Kolbens 5 ausgebildet, wie in der Seitenansicht darüber und auch in Figur 2 dargestellt. Bei dem Ausführungsbeispiel sind die Rillen in Längsrichtung mit einem gleichen Abstand a ausgebildet, alternativ dazu können die Rillen 10 auch mit einem in Längsrichtung der Führungsfläche variierenden Abstand a ausgebildet sein.

Gemäß dem Ausführungsbeispiel von Figur b) sind die Rillen 10 in Längsrichtung der Führungsfläche verlaufend ausgebildet.

Gemäß dem Ausführungsbeispiel von Figur 4c) sind die Rillen 10 unter einem Winkel zu Längsrichtung der Führungsfläche verlaufend ausgebildet. Bei dem dargestellten Ausführungsbeispiel haben die Rillen 10 alle eine gleiche Steigung. Alternativ hierzu können die Rillen 10 auch mit einer in Längsrichtung der Führungsfläche variierenden Steigung vorgesehen sein.

Als Grenzfall der Anordnung der Rillen 10 in Umfangsrichtung wie in Figur 4a) und der Anordnung der Rillen unter einem Winkel zur Längsrichtung wie in Figur 4c), können die Rillen 10 durch eine Schraubenlinie gebildet sein. Ein Ausschnitt der Führungsfläche mit als Schraubengewinde 22 ausgebildeten Rillen ist in Figur 5 dargestellt. Die Führungsfläche ist eine zylindrische Kolbenmantelfläche, die von den Gewindegängen des Schraubengewindes 22 unterteilt ist. Die Steigung des Schraubengewindes 22 ist mit s angegeben. Das Schraubengewinde oder die Schraubenlinie kann eingängig oder auch mehrgängig ausgebildet sein. Die Schraubenlinie kann eine in Längsrichtung der Führungsfläche konstante Steigung oder alternativ dazu eine in Längsrichtung der Führungsfläche variierende Steigung haben. Die Ausbildung der Rillen als Schraubenlinie ist herstellungstechnisch besonders vorteilhaft.

Gemäß Figur 4d) können die Rillen 10 unter unterschiedlichen Winkeln zur Längsrichtung der Führungsfläche kreuzweise verlaufend ausgebildet sein, wobei die Winkel entgegengesetzt, aber betragsmäßig gleich oder auch betragsmäßig verschieden sein können. Während bei dem dargestellten Ausführungsbeispiel die Steigung der Rillen 10 in Längsrichtung der Führungsfläche gleich ist, können die Rillen 10 alternativ dazu auch mit in Längsrichtung der Führungsfläche variierender Steigung ausgebildet sein.

Die Strukturierungsmuster gemäß Figur 4a) bis 4d) sind Grundmuster, abweichende Muster sind jedoch auch möglich. Weiterhin können mehrere Muster gemäß der unter Bezugnahme auf die Figuren 4a) bis 4d) beschriebenen Art kombiniert werden.

Gemäß einem besonderen Ausführungsbeispiel der Erfindung ist der Abstand a der Rillen 10 in Längsrichtung der Führungsfläche so gewählt, daß er im wesentlichen dem Betriebshub des Kolbens 5 in der Zylinderbohrung 3 entspricht. Dies hat den vorteilhaften Effekt, daß die verbleibende Führungsfläche am Mantel des Kolbens 5 zwischen den Rillen 10 sich ständig auf benetzten Oberflächen der Führung bewegt und damit ein Trockenlaufen der Führung weitgehend unmöglich gemacht wird. Bei einem eingängigen Gewinde entspricht der Abstand a zwischen den Rillen 10 dann der Gewindesteigung.

Bei den anhand der Figuren 1 bis 4 dargestellten Ausführungsbeispielen sind die Rillen 10 in der Mantelfläche des Kolbens 5 in deren Funktion als Führungsfläche ausgebildet. Alternativ oder gegebenenfalls zusätzlich dazu können die Rillen 10 auch in der Zylinderbohrung 3 als Führungsfläche ausgebildet sein.

Bei dem in Figur 1 gezeigten Anwendungsfall eines Einspritzventils für einen Common-Rail-Kraftstoffeinspritzinjektor liegt der von dem Vorspeicher vorgehaltene Kraftstoffdruck über den Kraftstoffkanal 7 und den Ringraum 12 permanent an der Schulter 6 des Kolbens 5 an, so daß der Kolben 5 permanent einer einseitigen Druckdifferenz ausgesetzt ist. Hierbei kommt der Vorteil des durch die Rillen 10 bewirkten hydraulischen Druckausgleichs und der Verringerung der Leckströmung besonders zum Tragen. Jedoch auch im Falle anderer Hochdruck-Kolbenzylindereinheiten, bei denen ein Kolben einseitig einer hohen Druckdifferenz ausgesetzt ist, wie es insbesondere bei sonstigen Einspritzventilen und bei Einspritzpumpen für Brennkraftmaschinen der Fall ist, führt die Erfindung zu einem entsprechenden Vorteil.

Die Rillen 10 in der Führungsfläche des Kolbens, also in der Mantelfläche des Kolbens 5 oder in der Fläche der Zylinderbohrung 3 können durch spanende Bearbeitung, beispielsweise durch Drehen, Feindrehen, Schleifen oder Fräsen erzeugt werden. Alternativ dazu können die Rillen, insbesondere an der Mantelfläche des Kolbens 5 durch Strahlbearbeitung erzeugt werden, wobei insbesondere das Verfahren der Lasergravur vorteilhaft ist. Das Erzeugen der Rillen 10 erfolgt nach dem Feinbearbeiten (Schleifen) der Führungsfläche. Nach dem Erzeugen der Rillen 10 wird noch ein Läppen oder Feinschleifen der Führungsfläche vorgenommen, um die endgültige Oberfläche der Führungsfläche herzustellen. Eine Feinbearbeitung der Führungsfläche vor dem Erzeugen der Rillen kann auch entfallen, wenn eine ausreichende Maßhaltigkeit durch geeignete Fertigungsmaßnahmen gewährleistet werden kann.

### Bezugszeichenliste

- 1: Einspritzdüse
- 2: Nadelgehäuse
- 3: Zylinderbohrung
- 4: Düsennadel
- 5: Kolben
- 6: Schulter
- 7: Kraftstoffkanal
- 8: Nadelspitze
- 9: Ventilsitz
- 10: Rille
- 11: Einspritzquerschnitt
- 12: Ringraum

- 22: Schraubengewinde

## Patentansprüche

1. Hochdruck-Kolbenzylindereinheit, insbesondere einer Einspritzpumpe oder eines Einspritzventils für eine Brennkraftmaschine, insbesondere für hohe Hubzyklenzahlen, mit einem in einer Zylinderbohrung (3) geführten und mit einem Betätigungselement gekoppelten Kolben (5), der einer hohen Druckdifferenz ausgesetzt ist, wobei zumindest in einem Teil einer Führungsfläche des Kolbens (5), nämlich in der Mantelfläche des Kolbens (5) oder der Zylinderbohrung (3), Rillen (10) ausgebildet sind, **dadurch gekennzeichnet, daß** die Rillen (10) eine Breite b von zwischen 5 bis 100 µm aufweisen und in einem Abstand a von zwischen 0,05 bis 1 mm zueinander verlaufen.

2. Hochdruckeinheit nach Anspruch 1, **dadurch gekennzeichnet, daß** die Rillen (10) eine Breite b von zwischen 10 bis 40 µm aufweisen.

3. Hochdruckeinheit nach Anspruch 1 oder 2, **dadurch gekennzeichnet, daß** die Rillen (10) eine Tiefe t von zwischen 3 bis 50 µm, vorzugsweise zwischen 10 bis 30 µm aufweisen.

4. Hochdruckeinheit nach Anspruch 1, 2 oder 3, **dadurch gekennzeichnet, daß** die Rillen (10) einen Abstand a von zwischen 0,1 bis 0,5 mm, vorzugsweise zwischen 0,1 bis 0,3 mm aufweisen.

5. Hochdruckeinheit nach einem der Ansprüche 1 bis 4, **dadurch gekennzeichnet, daß** die Breite b einer Rille (10) im wesentlichen deren Tiefe t entspricht.

6. Hochdruckeinheit nach einem der Ansprüche 1 bis 5, **dadurch gekennzeichnet, daß** das Verhältnis der Tiefe t der Rille (10) zum Nenndruckmesser D der Führungsfläche zwischen 1/200 und 1/1000 beträgt.

7. Hochdruckeinheit nach einem der Ansprüche 1 bis 6, **dadurch gekennzeichnet, daß** die Rillen (10) in Umfangsrichtung der Fühungsfläche verlaufend ausgebildet sind.

8. Hochdruckeinheit nach Anspruch 7, **dadurch gekennzeichnet, daß** die Rillen (10) mit in Längsrichtung der Führungsfläche variierendem Abstand a ausgebildet sind.

9. Hochdruckeinheit nach einem der Ansprüche 1 bis 6, **dadurch gekennzeichnet, daß** die Rillen (10) in Längsrichtung der Führungsfläche verlaufend ausgebildet sind.

10. Hochdruckeinheit nach einem der Ansprüche 1 bis 6, **dadurch gekennzeichnet, daß** die Rillen (10) unter einem Winkel zur Längsrichtung der Führungsfläche verlaufend ausgebildet sind.

11. Hochdruckeinheit nach Anspruch 10, **dadurch gekennzeichnet, daß** die Rillen (10) eine in Längsrichtung der Führungsfläche variierende Steigung aufweisen.

12. Hochdruckeinheit nach einem der Ansprüche 1 bis 6, **dadurch gekennzeichnet, daß** die Rillen (10) durch eine links- oder rechtsdrehende Schraubenlinie gebildet sind.

13. Hochdruckeinheit nach Anspruch 12, **dadurch gekennzeichnet, daß** die Schraubenlinie mehrgängig ist.

14. Hochdruckeinheit nach Anspruch 12 oder 13, **dadurch gekennzeichnet, daß** die Schraubenlinie eine in Längsrichtung der Führungsfläche variierende Steigung hat.

15. Hochdruckeinheit nach einem der Ansprüche 1 bis 6, **dadurch gekennzeichnet, daß** Rillen (10) unter unterschiedlichen Winkeln zur Längsrichtung der Führungsfläche kreuzweise verlaufend ausgebildet sind.

16. Hochdruckeinheit nach Anspruch 15, **dadurch gekennzeichnet, daß** die Rillen (10) mit in Längsrichtung der Führungsfläche variierender Steigung ausgebildet sind.

17. Hochdruckeinheit nach einem der Ansprüche 7 bis 16, **dadurch gekennzeichnet, daß** der Abstand a der Rillen (10) in Längsrichtung der Führungsfläche im wesentlichen dem Betriebshub des Kolbens (5) in der Zylinderbohrung (3) entspricht.

18. Hochdruckeinheit nach einem der Ansprüche 1 bis 6, **dadurch gekennzeichnet, daß** die Rillen (10) unter Kombination mehrerer Muster nach den Ansprüchen 7 bis 16 ausgebildet sind.

19. Hochdruckeinheit nach einem der Ansprüche 1 bis 18, **dadurch gekennzeichnet, daß** die Rillen (10) in einem an die Seite hohen Drucks des Kolbens (5) anschließenden Bereich der Führungsfläche ausgebildet sind.

20. Hochdruckeinheit nach einem der Ansprüche 1 bis 18, **dadurch gekennzeichnet, daß** die Rillen (10) über den gesamten Bereich der Führungsfläche ausgebildet sind.

21. Hochdruckeinheit nach einem der Ansprüche 1 bis 20, **dadurch gekennzeichnet, daß** die Hochdruck-Kolbenzylindereinheit Bestandteil eines Kraftstoffinjektors eines Common-Rail-Einspritzsystems ist, bei dem der Kolben (5) zur Betätigung des Einspritzventils des Kraftstoffinjektors dient, und wobei die Druckdifferenz permanent an dem Kolben (5) anliegt.

22. Hochdruckeinheit nach Anspruch 21, **dadurch gekennzeichnet, daß** der Kolben (5) materialeinstückig an der Düsennadel (4) des Einspritzventils ausgebildet ist, wobei der Kolben (5) eine Schulter (6) aufweist, die permanent vom Kraftstoffdruck des Common-Rail-Einspritzsystems beaufschlagt ist.

23. Hochdruckeinheit nach Anspruch 22, **dadurch gekennzeichnet, daß** die Rillen (10) an der sich an die vom Kraftstoffdruck beaufschlagte Schulter (6) anschließenden, als Führungsfläche dienenden Mantelfläche des Kolbens (5) ausgebildet sind.

24. Verfahren zur Herstellung einer Hochdruckeinheit nach einem der Ansprüche 1 bis 23, **dadurch gekennzeichnet, daß** die Rillen (10) durch spanende Bearbeitung, insbesondere Drehen, Feindrehen, Schleifen oder Fräsen erzeugt werden.

25. Verfahren zur Herstellung einer Hochdruckeinheit nach einem der Ansprüche 1 bis 23, **dadurch gekennzeichnet, daß** die Rillen (10) durch Strahlbearbeitung, insbesondere Laserstrahl oder Elektronenstrahl erzeugt werden.

26. Verfahren nach Anspruch 25, **dadurch gekennzeichnet, daß** die Rillen (10) durch Lasergravur erzeugt werden.

27. Verfahren nach Anspruch 24, 25 oder 26, **dadurch gekennzeichnet, daß** nachdem das Erzeugen der Rillen (10) erfolgt ist, ein Läppen oder Feinschleifen der Führungsfläche vorgenommen wird.

28. Verfahren nach Anspruch 27, **dadurch gekennzeichnet, daß** dem Erzeugen der Rillen (10) eine Feinbearbeitung der Führungsfläche vorgeschaltet ist.

## Claims

1. High-pressure piston/cylinder unit, in particular of an injection pump or of an injection valve for an internal combustion engine, in particular for high numbers of stroke cycles, with a piston (5) which is guided in a cylinder bore (3) and is coupled to an actuating element and which is exposed to a high pressure difference, grooves (10) being formed at least in part of a guide surface of the piston (5), to be precise in the outer surface of the piston (5) or the cylinder bore (3), **characterized in that** the grooves (10) have a width b of between 5 and 100 µm and run at a distance a of between 0.05 and 1 mm from one another.

2. High-pressure unit according to Claim 1, **characterized in that** the grooves (10) have a width b of between 10 and 40 µm

3. High-pressure unit according to Claim 1 or 2, **characterized in that** the grooves (10) have a depth t of between 3 and 50 µm, preferably of between 10 and 30 µm.

4. High-pressure unit according to Claim 1, 2 or 3, **characterized in that** the grooves (10) are at a distance a from one another of between 0.1 and 0.5 mm, preferably of between 0.1 and 0.3 mm.

5. High-pressure unit according to one of Claims 1 to 4, **characterized in that** the width b of a groove (10) corresponds essentially to its depth t.

6. High-pressure unit according to one of Claims 1 to 5, **characterized in that** the ratio of the depth t of the groove (10) to the nominal diameter D of the guide surface is between 1/200 and 1/1000.

7. High-pressure unit according to one of Claims 1 to 6, **characterized in that** the grooves (10) are designed to run in the circumferential direction of the guide surface.

8. High-pressure unit according to Claim 7, **characterized in that** the grooves (10) are designed with a distance a from one another which varies in the longitudinal direction of the guide surface.

9. High-pressure unit according to one of Claims 1 to 6, **characterized in that** the grooves (10) are designed to run in the longitudinal direction of the guide surface.

10. High-pressure unit according to one of Claims 1 to 6, **characterized in that** the grooves (10) are designed to run at an angle to the longitudinal direction of the guide surface.

11. High-pressure unit according to Claim 10, **characterized in that** the grooves (10) have a pitch varying in the longitudinal direction of the guide surface.

12. High-pressure unit according to one of Claims 1 to 6, **characterized in that** the grooves (10) are formed by a counter-clockwise or clockwise helical line.

13. High-pressure unit according to Claim 12, **characterized in that** the helical line is multi-flight.

14. High-pressure unit according to Claim 12 or 13, **characterized in that** the helical line has a pitch varying in the longitudinal direction of the guide surface.

15. High-pressure unit according to one of Claims 1 to 6, **characterized in that** grooves (10) are designed to run crosswise at different angles to the longitudinal direction of the guide surface.

16. High-pressure unit according to Claim 15, **characterized in that** the grooves (10) are designed with a pitch varying in the longitudinal direction of the guide surface.

17. High-pressure unit according to one of Claims 7 to 16, **characterized in that** the distance a of the grooves (10) from one another in the longitudinal direction of the guide surface corresponds essentially to the operating stroke of the piston (5) in the cylinder bore (3).

18. High-pressure unit according to one of Claims 1 to 6, **characterized in that** the grooves (10) are designed in a combination of a plurality of patterns according to Claims 7 to 16.

19. High-pressure unit according to one of Claims 1 to 18, **characterized in that** the grooves (10) are formed in a region of the guide surface which adjoins the high-pressure side of the piston (5).

20. High-pressure unit according to one of Claims 1 to 18, **characterized in that** the grooves (10) are formed over the entire region of the guide surface.

21. High-pressure unit according to one of Claims 1 to 20, **characterized in that** the high-pressure piston/cylinder unit is an integral part of a fuel injector of a common-rail injection system, in which the piston (5) serves for actuating the injection valve of the fuel injector, the pressure difference bearing permanently on the piston (5).

22. High-pressure unit according to Claim 21, **characterized in that** the piston (5) is formed materially in one piece on the nozzle needle (4) of the injection valve, the piston (5) having a shoulder (6) which is acted upon permanently by the fuel pressure of the common-rail injection system.

23. High-pressure unit according to Claim 22, **characterized in that** the grooves (10) are formed on the outer surface of the piston (5), the said outer surface serving as a guide surface and adjoining the shoulder (6) acted upon by the fuel pressure.

24. Method for producing a high-pressure unit according to one of Claims 1 to 23, **characterized in that** the grooves (10) are made by cutting machining, in particular turning, fine turning, grinding or milling.

25. Method for producing a high-pressure unit according to one of Claims 1 to 23, **characterized in that** the grooves (10) are made by beam machining, in particular laser beam or electron beam.

26. Method according to Claim 25, **characterized in that** the grooves (10) are made by laser engraving.

27. Method according to Claim 24, 25 or 26, **characterized in that**, after the grooves (10) have been made, lapping or precision grinding of the guide surface is carried out.

28. Method according to Claim 27, **characterized in that** the making of the grooves (10) is preceded by a fine machining of the guide surface.

## Revendications

1. Unité cylindre-piston à haute pression, en particulier d'une pompe d'injection ou d'une soupape d'injection pour un moteur à combustion interne, en particulier pour des régimes élevés, avec un piston (5) guidé dans un alésage de cylindre (3) et couplé à un organe de commande, qui est soumis à une différence de pression élevée, dans laquelle des gorges (10) sont formées au moins dans une partie de la surface de guidage du piston (5), notamment dans la surface latérale du piston (5) ou de l'alésage de cylindre (3), **caractérisée en ce que** les gorges (10) présentent une largeur b comprise entre 5 et 100 µm et sont situées à une distance a comprise entre 0,05 et 1 mm l'une de l'autre.

2. Unité à haute pression suivant la revendication 1, **caractérisée en ce que** les gorges (10) présentent une largeur b comprise entre 10 et 40 µm.

3. Unité à haute pression suivant la revendication 1 ou 2, **caractérisée en ce que** les gorges (10) présentent une profondeur t comprise entre 3 et 50 µm, de préférence entre 10 et 30 µm.

4. Unité à haute pression suivant une revendication 1, 2 ou 3, **caractérisée en ce que** les gorges (10) présentent une distance a comprise entre 0,1 et 0,5 mm, de préférence entre 0,1 et 0,3 mm.

5. Unité à haute pression suivant l'une quelconque des revendications 1 à 4, **caractérisée en ce que** la largeur b d'une gorge (10) correspond sensiblement à sa profondeur t.

6. Unité à haute pression suivant l'une quelconque des revendications 1 à 5, **caractérisée en ce que** le rapport de la profondeur t de la gorge (10) au diamètre nominal D de la surface de guidage est compris entre 1/200 et 1/1000.

7. Unité à haute pression suivant l'une quelconque des revendications 1 à 6, **caractérisée en ce que** les gorges (10) sont orientées dans le sens périphérique de la surface de guidage.

8. Unité à haute pression suivant la revendication 7, **caractérisée en ce que** les gorges (10) sont formées avec une distance a variable dans le sens longitudinal de la surface de guidage.

9. Unité à haute pression suivant l'une quelconque des revendications 1 à 6, **caractérisée en ce que** les gorges (10) sont orientées dans le sens longitudinal de la surface de guidage.

10. Unité à haute pression suivant l'une quelconque des revendications 1 à 6, **caractérisée en ce que** les gorges (10) sont orientées en oblique par rapport au sens longitudinal de la surface de guidage.

11. Unité à haute pression suivant la revendication 10, **caractérisée en ce que** les gorges (10) présentent une pente variable dans le sens longitudinal de la surface de guidage.

12. Unité à haute pression suivant l'une quelconque des revendications 1 à 6, **caractérisée en ce que** les gorges (10) sont formées par une ligne hélicoïdale tournant à gauche ou à droite.

13. Unité à haute pression suivant la revendication 12, **caractérisée en ce que** la ligne hélicoïdale a plusieurs entrées.

14. Unité à haute pression suivant la revendication 12 ou 13, **caractérisée en ce que** la ligne hélicoïdale a une pente variable dans le sens longitudinal de la surface de guidage.

15. Unité à haute pression suivant l'une quelconque des revendications 1 à 6, **caractérisée en ce que** des gorges (10) sont orientées en se croisant sous différents angles par rapport au sens longitudinal de la surface de guidage.

16. Unité à haute pression suivant la revendication 15, **caractérisée en ce que** les gorges (10) sont formées avec une pente variable dans le sens longitudinal de la surface de guidage.

17. Unité à haute pression suivant l'une quelconque des revendications 7 à 16, **caractérisée en ce que** la distance a des gorges (10) dans le sens longitudinal de la surface de guidage correspond sensiblement à la course utile du piston (5) dans l'alésage de cylindre (3).

18. Unité à haute pression suivant l'une quelconque des revendications 1 à 6, **caractérisée en ce que** les gorges (10) sont formées par une combinaison de plusieurs motifs suivant les revendications 7 à 16.

19. Unité à haute pression suivant l'une quelconque des revendications 1 à 18, **caractérisée en ce que** les gorges (10) sont formées dans une région de la surface de guidage se raccordant au côté de haute pression du piston (5).

20. Unité à haute pression suivant l'une quelconque des revendications 1 à 18, **caractérisée en ce que** les gorges (10) sont formées sur toute la région de la surface de guidage.

21. Unité à haute pression suivant l'une quelconque des revendications 1 à 20, **caractérisée en ce que** l'unité cylindre-piston à haute pression est une partie d'un injecteur de carburant d'un système d'injection Common Rail, dans laquelle le piston (5) sert à actionner la soupape d'injection de l'injecteur de carburant, et dans laquelle la différence de pression est appliquée en permanence sur le piston (5).

22. Unité à haute pression suivant la revendication 21, **caractérisée en ce que** le piston (5) est formé d'une seule matière sur le pointeau (4) de la soupape d'injection, dans laquelle le piston (5) présente un épaulement (6), qui est soumis en permanence à la pression de carburant du système d'injection Common Rail.

23. Unité à haute pression suivant la revendication 22, **caractérisée en ce que** les gorges (10) sont formées sur la surface latérale du piston (5) servant de surface de guidage, se raccordant à l'épaulement (6) soumis à la pression de carburant.

24. Procédé pour la fabrication d'une unité à haute pression suivant l'une quelconque des revendications 1 à 23, **caractérisé en ce que** les gorges (10) sont produites par un usinage avec enlèvement de matière, en particulier par tournage, tournage de précision, meulage ou fraisage.

25. Procédé pour la fabrication d'une unité à haute pression suivant l'une quelconque des revendications 1 à 23, **caractérisé en ce que** les gorges (10) sont produites par usinage avec un faisceau, en particulier un faisceau laser ou un faisceau d'électrons.

26. Procédé suivant la revendication 25, **caractérisé en ce que** les gorges (10) sont produites par gravure au laser.

27. Procédé suivant une revendication 24, 25 ou 26, **caractérisé en ce qu'**après la production des gorges (10), on effectue un rodage ou un meulage de précision de la surface de guidage.

28. Procédé suivant la revendication 27, **caractérisé en ce que** la production des gorges (10) est précédée par un usinage de précision de la surface de guidage.
